# EUROPÄISCHE PATENTSCHRIFT

(11) **EP 0 189 535 B1**
(45) Veröffentlichungstag und Bekanntmachung des Hinweises auf die Patenterteilung: **30.03.1988**
(21) Anmeldenummer: 85114408.9
(22) Anmeldetag: 13.11.1985
(51) Int. Cl.: C25B 9/00

(54) **Elektrolyseapparat**
Electrolysis apparatus
Appareil d'électrolyse

(30) Priorität: 16.01.1985 DE 3501261
(43) Veröffentlichungstag der Anmeldung: 06.08.1986
(73) Patentinhaber: Uhde GmbH, 44141 Dortmund (DE)
(72) Erfinder: Schmitt, Helmut, Dipl.-Ing., D-4600 Dortmund 1 (DE); Bergner, Dieter, Dr., D-6233 Kelkheim (DE); Schurig, Helmuth, Dipl.-Ing., D-4755 Holzwickede (DE); Hannesen, Kurt, Dipl.-Ing., D-6233 Kelkheim (DE)

(56) Entgegenhaltungen:
- EP-A- 0 021 633
- EP-A- 0 111 149
- US-A- 4 108 752

## Beschreibung

Die Erfindung betrifft einen Elektrolyseapparat zur Herstellung von Chlor aus wässeriger Alkalihalogenidlösung, der mehrere Elektrolysezellen aufweist, die je aus einem Gehäuse aus zwei Halbschalen bestehen, das Gehäuse Einrichtungen zum Zuführen des Elektrolysestromes und der Elektrolyseeingangsstoffe und Einrichtungen zum Abführen des Elektrolysestromes und der Elektrolyseprodukte aufweist, Anode und Kathode mehrere Durchbruchs-Sektionen und durchbruchsfreie Sektionen in paralleler Anordnung aufweisen, Anode und Kathode durch eine Trennwand voneinander getrennt angeordnet sind, und die Halbschalen in Halbkastenform aus elektrisch leitendem Material bestehen.

Nach DE-OS 2538414 ist ein Elektrolyseapparat bekannt, der aus mehreren Elektrolysezellen besteht. Jede Elektrolysezelle weist ein Gehäuse auf, das aus zwei Halbschalen besteht, die üblichen Einrichtungen hat zur Zu- und Abfuhr der Eingangs- und Ausgangsstoffe und der Ein- und Ableitung des Elektrolysestromes. Anode und Kathode sind durch eine nicht metallische Trennwand, eine sogenannte Membran, voneinander getrennt. Die Halbschalen bestehen aus einem nicht leitenden Material. Die Stromführung von den Stromzuführungen der Zelle zu der Anode und von der Kathode zu der Anode der benachbarten Zelle erfolgt punktförmig, d.h. es liegt jeweils eine sternförmige Stromverteilung an Anode bzw. Kathode vor. Diese Art der Stromverteilung ist ungünstig in bezug auf den Spannungsverlust jeder Elektrolysezelle. Darüber hinaus treten an einzelnen Stellen der Stromleitung hohe Stromdichten auf durch örtliche Konzentration des Stromflusses.

Die Erfindung setzt sich die Aufgabe, einen Elektrolyseapparat zu schaffen, der eine Stromkonzentration vermeidet und der eine vorteilhafte Stromverteilung in der Elektrolysezelle aufweist.

Die Aufgabe wird erfindungsgemäss gelöst durch eine Elektrolysezellenkonstruktion nach den Merkmalen der Patentansprüche.

Die Kathoden können aus Eisen, Kobalt, Nickel oder Chrom oder einer ihrer Legierungen, und die Anoden aus Titan, Niob oder Tantal oder einer Legierungdieser Metalle oder aus einem metall- oder oxydkeramischen Material bestehen. Darüber hinaus sind die Anoden mit einem elektrisch leitfähigen, katalytisch wirksamen Überzug versehen, der Metalle der Verbindungen der Gruppe der Platinmetalle enthält. Durch die Form der Elektroden, die aus durchbrochenem Material wie Lochblech, Streckmetall, Flechtwerk oder Konstruktionen aus dünnen Blechen mit jalousieartigen Durchbrüchen bestehen, und ihre Anordnung in der Elektrolysezelle können die bei der Elektrolyse gebildeten Gase leicht in den Raum hinter den Elektroden eintreten. Durch diesen Gasabzug aus dem Elektrodenspalterreicht man eine Verminderung des Gas- blasenwidef_{S}tandes zwischen den Elektroden und damit eine Verminderung der Zellenspannung.

Die Halbschalen können aus Eisen, Eisenlegierungen, Gusseisen bzw. Anodenmaterial bestehen, wobei darauf zu achten ist, dass die Halbschale der Anodenseite aus einem gegen Chlor beständigen Material hergestellt wird.

Die fachwerkähnlichen Versteifungen zwischen Halbschale und Elektrode werden zweckmässigerweise aus dem gleichen Material gefertigt wie die betreffende Elektrode.

Als Trennwand kommen die in der Chloralkalielektrolyse üblichen lonenaustauschmembranen in Betracht. Als lonenaustauschermaterial eignet sich zum Beispiel ein Copolymerisat aus Tetrafluoräthylen und einer Perfluorvinyläthersulfonsäure.

Diese Ionenaustauschermembran verhindert die Vermischung von Wasserstoff und Chlor, erlaubt aber wegen ihrer selektiven Permeabilität nur den Durchgang von Alkalimetallionen in den Kathodenraum, das heisst, sie verhindern weitgehend den Übergang von Halogenid in den Kathodenraum und den Durchtrittvon Hydroxylionen in den Anodenraum. Dadurch erhält man eine praktisch salzfreie Lauge.

Der Elektrolyseapparat kann aus einer Elektrolysezelle aber auch aus einer Vielzahl hintereinandergeschalteter Zellen, wobei der elektrische Kontakt benachbarter Zellen jeweils über die elektrisch leitenden Kontaktstreifen erfolgt, bestehen.

Dererfindungsgemässe Elektrolyseapparat wird anhand der Figuren in beispielsweiser Ausführung erläutert.
Fig. 1: zeigt einen Schnitt durch einen Elektrolyseapparat mit 2 Elektrolysezellen
Fig. 2: zeigt perspektivisch einen Ausschnitt aus Fig. 1
Fig. 3: zeigt eine Elektrode in jalousieförmiger Ausführung mit durchbruchsfreien Sektionen

Das Gehäuse einer Elektrolysezelle nach Fig. 1 besteht aus den Halbschalen 1 und 2 mit den Böden 3 und mit den Kontaktstreifen 4 bzw. 5. Die Halbschalen sind mit flanschartigen Rändern versehen, zwischen denen mittels der Dichtungen 6 die Membran 7 eingespannt wird. Die Einspannung der Membran 7 kann auch durch andere bekannte Mittel erfolgen. In den Halbschalen 1 und 2 sind die fachwerkähnlichen metallischen Versteifungen 8 derart angeordnet, dass sie einmal am Boden der Halbschale 1 bzw. 2 befestigt, in der Regel verschweisst, sind, und zum anderen auf der gegenüberliegenden Seite die Elektrode als Anode 9 bzw. Kathode 10 tragen.. Die Elektroden sind derart gestaltet, dass sowohl das Elektrolyseeingangsprodukt als auch die Ausgangsprodukte frei fliessen bzw. strömen können. Jede Elektrolysezelle ist mit den üblichen Zu- und Abfuhrleitungen ausgestattet. In den Fig. 1 bis 3 wurde der Übersicht halber auf eine Darstellung dieser Leitungen verzichtet.

Durch die Aneinanderreihung von mehreren Elektrolysezellen in Scheibenfilterpressenbauart mittels bekannter Spannvorrichtungen. werden die Elektrolysezellen über die Kontaktstreifen 4 bzw. 5 jeweils zu benachbarten Elektrolysezellen elektrisch leitend verbunden. Von den Kontaktstreifen 4 fliesst der elektrische Strom dann durch den Halbschalenboden über die Versteifungen 8 und in die Anode 9. Nach Durchtritt durch die Membran 7 wird der Strom von der Kathode 10 aufgenommen, um über die Versteifungen 8 in den anderen Halbschalenboden und dann in den Kontaktstreifen 5 der gleichen Zelle zu fliessen und von hier in den Kontaktstreifen 4 der nächsten Zelle überzutreten.

Aus Fig. 2 ist die Breite der Kontaktstreifen 4 bzw. 5 ersichtlich sowie die beispielsweise Ausbildung der Elektrode 9 bzw. 10 in Jalousieform. Durch diese Form wird erreicht, dass die Elektrolyseflüssigkeiten und -Produkte ungehindert in und aus dem Elektrolyseraum zwischen den Elektroden gelangen können. Je nach Erfordernis können vor der Elektrode, d.h. der Anode 9 oder Kathode 10 ein oder mehrere Distanzhalter 11 angeordnet sein. Diese Distanzhalter erstrecken sich zweckmässigerweise senkrecht, teilweise oder ganz, über die Höhe der Elektrode.

Aus der in Fig. 3 dargestellten Elektrode, es kann Anode 9 oder Kathode 10 sein, sind die durchbruchsfreien Sektionen 12 ersichtlich. Die Rückseite dieser durchbruchsfreien Sektionen ist elektrisch leitend an den Versteifungen 8 befestigt, gemäss Fig. 2. Fluchtend zu den fachwerkähnlichen metallischen Versteifungen 8 sind am Halbschalenboden 3 die Kontaktstreifen 4 bzw. 5 angeordnet. So wird erreicht, dass der Stromübergang und die Stromwege von den Kontaktstreifen bis zur Elektrode möglichst kurz, die Stromdichte in den stromführenden Teilen möglichst gering und die Stromverteilung auf der Elektrode optimal ist. Aufgrund der erfindungsgemässen Konstruktion wird erreicht, dass der Spannungsverlust einer Zelle oder eines gesamten Elektrolyseapparates sehr gering ist.

## Patentansprüche

1. Elektrolyseapparat zur Herstellung von Chlor aus wässeriger Alkalihalogenidlösung, der mehrere Elektrolysezellen aufweist, die je aus einem Gehäuseauszwei Halbschalen bestehen, das Gehäuse Einrichtungen zum Zuführen des Elektrolysestromes und der Elektrolyseeingangsstoffe und Einrichtungen zum Abführen des Elektrolysestromes und der Elektrolyseprodukte aufweist, Anode und Kathode mehrere Durchbruchs-Sektionen und durchbruchsfreie Sektionen in paralleler Anordnung aufweisen, Anode und Kathode durch eine Trennwand voneinander getrennt angeordnet sind, und die Halbschalen in Halbkastenform aus elektrisch leitendem Material bestehen,
wobei
a) der Boden (3) der Halbschalen (1; 2) planparallel zu der Anode (9) bzw. Kathode (10) verläuft
b) der Raum zwischen Boden (3) und Anode (9) bzw. Kathode (10) mit fachwerkähnlichen, metallischen Versteifungen (8) versehen ist
c) jeder Boden (3) planparallele Kontaktstreifen (4; 5) aufweist, die deckungsgleich zu den Kontaktstreifen der anliegenden Elektrolysezelle auf deren Boden angeordnet sind und über die Länge bzw. Breite der Zelle reichen
d) die planparallelen Kontaktstreifen (4; 5) mit einem Teil der fachwerkähnlichen, metallischen Versteifungen (8) und den durchbruchsfreien Sektionen (12) fluchten und elektrisch leitend verbunden sind
e) die zwei Halbschalen (1; 2) zusammen mit der Trennwand (7) in bekannter Weise mittels zwei Rahmen und zwei Rahmen-Dichtungen (6) zu einer Elektrolysezelle zusammengebaut sind

2. Elektrolyseapparat nach Anspruch 1, dadurch gekennzeichnet, dass die Halbschalen (1 ; 2) der Anodenseiten aus einem gegen Chlor beständigen, elektrisch leitfähigen Material bestehen.

3. Elektrolyseapparat nach Anspruch 1, dadurch gekennzeichnet, dass die Halbschalen (1 ; 2) der Kathodenseiten aus einem gegen Alkalilaugen beständigen, elektrisch leitfähigen Material bestehen.

4. Elektrolyseapparat nach Anspruch 1, dadurch gekennzeichnet, dass die fachwerkähnlichen Versteifungen (8) als ebene und/oder räumliche Tragkonstruktion ausgebildet sind.

5. Elektrolyseapparat nach Anspruch 1, dadurch gekennzeichnet, dass die planparallelen Kontaktstreifen (4; 5) glatt bzw. profiliert sind.

6. Elektrolyseapparat nach Anspruch 1, dadurch gekennzeichnet, dass die Fusspunkte der Versteifungen (8) am Halbschalenboden (3) mit den Kontaktstreifen (4; 5) fluchten.

## Claims

1. Electrolyzer for the production of chlorine from an aqueous alkaline halide solution, said electrolyzer comprising a plurality of electrolysis cells, each cell consisting of a housing composed of two half-shells, the housing being provided with facilities for admitting the electrolysis current and the electrolysis feedstock as well as facilities for discharging the electrolysis current and the electrolysis products, anode and cathode comprising a plurality of perforated and unperforated sections arranged in parallel, the anode being separated from the cathode by a partition wall, the half-shells of square-shaped configuration consisting of electrically conducting material, and with
a) the bottom (3) of half-shells (1; 2) being arranged in a plane-parallel position to anode (9) and cathode (10);
b) the space between bottom (3) and anode (9) or cathode (10) being provided with framework-pattern metalic reinforcements (8);
c) each bottom (3) being provided with plane-parallel contact strips (4; 5) which are arranged in a congruent position to the contact strips on the bottom of the adjacent electrolysis cell and extend over the length or width of the cell;
d) the plane-parallel contact strips (4; 5) being aligned with and connected by electrically conducting means to part of the framework-pattern reinforcements (8) and the unperforated sections (12);
e) thetwo half-shells (1; 2) together with the partition wall (7) being assembled to form an electrolysis cell in a known manner by means of two frames and two frame gaskets (6).

2. Electrolyzer according to claim 1,
characterized in that
the half-shells (1; 2) on the anode side are made of chlorine-resistant electrically conducting material.

3. Electrolyzer according to claim 1,
characterized in that
the half-shells (1; 2) on the cathode side are made of an electrically conducting material that is resistant to alkaline solutions.

4. Electrolyzer according to claim 1,
characterized in that
the framework-pattern reinforcements (8) are designed as plane or three-dimensional supporting structures.

5. Electrolyzer according to claim 1,
characterized in that
the plane-parallel contact strips (4; 5) are smooth or corrugated.

6. Electrolyzer according to claim 1,
characterized in that
the base points of the reinforcements (8) on half- shell bottom (3) are in alignment with contact strips (4; 5).

## Revendications

1. Bloc d'électrolyse se prêtant à la production de chlore à partir d'une solution aqueuse d'halogénure alcalin, comprenant plusieurs cellules d'électrolyse composées chacune d'un châssis fait de deux demi-coquilles, caractérisé en ce que le châssis est doté de dispositifs pour l'amenée du courant électrolytique et des produits de départ de l'électrolyse ainsi que de dispositifs pour la sortie du courant éiectrolytique et des produits de l'électrolyse, que l'anode et la cathode présentent plusieurs sections ajourées et non ajourées, disposées parallèlement, que l'anode et la cathode sont séparées par une cloison et que les demi-coquilles en forme de demi-caisson sont réalisées dans un matériau électroconducteur, étant entendu que
a) le fond (3) des demi-coquilles (1,2) est plan et parallèle à l'anode (9) et à la cathode (10);
b) le compartiment entre lefond (3) et l'anode (9) ou la cathode (10) est doté de raidisseurs métalliques en treillis (8);
c) chaque fond (3) possède des lamelles de contact (4, 5) planes et parallèles qui sont disposées au fond symétriquement par rapport aux lamelles de contact de la cellule d'électrolyse adjacente et s'étendent surtoute la longueur ou la largeur de la cellule;
d) les lamelles de contact (4,5) planes et parallèles sont alignées sur une partie des raidisseurs métalliques en treillis (8) et sur les sections non ajourées (12) et sont électriquement connectées;
e) les deux demi-coquilles (1,2) et la cloison (7) sont assemblées de manière connue au moyen de deux cadres et de deux joints (6) afin de former une cellule d'électrolyse.

2. Bloc d'électrolyse selon la revendication 1, caractérisé en ce que les demi-coquilles (1, 2), côté anode, sont réalisées dans un matériau électroconducteur, résistant au chlore.

3. Bloc d'électrolyse selon la revendication 1, caractérisé en ce que les demi-coquilles (1, 2), côté cathode, sont réalisées dans un matériau électroconducteur, résistant aux saumures.

4. Bloc d'électrolyse selon la revendication 1, caractérisé en ce que les raidisseurs en treillis (8) ont la forme d'une construction portante plane et/ ou à trois dimensions.

5. Bloc d'électrolyse selon la revendication 1, caractérisé en ce que les lamelles de contact (4, 5) planes et parallèles sont lisses ou profilées.

6. Bloc d'électrolyse selon la revendication 1, caractérisé en ce que les appuis des raidisseurs (8) au fond de la demi-coquille (3) sont alignés sur les lamelles de contact (4,5).
